# EUROPÄISCHE PATENTSCHRIFT

(11) **EP 0 559 952 B1**
(45) Veröffentlichungstag und Bekanntmachung des Hinweises auf die Patenterteilung: **25.10.1995**
(21) Anmeldenummer: 92113961.4
(22) Anmeldetag: 17.08.1992
(51) Int. Cl.: B65B 43/46

(54) **Transfervorrichtung zum Greifen und Absetzen eines gefüllten Sackes und zum Überführen desselben in eine Verschliessvorrichtung**
Transferring device for gripping and depositing a filled bag and for transferring same into a closing device
Dispositif de transfert pour saisir et déposer un sac rempli et pour le transférer dans un dispositif de fermeture

(30) Priorität: 13.03.1992 DE 9203380 U
(43) Veröffentlichungstag der Anmeldung: 15.09.1993
(73) Patentinhaber: CHRONOS RICHARDSON GmbH, D-53773 Hennef (DE)
(72) Erfinder: Kader, Karl-Wilhelm, W-5202 Hennef 1 (DE)
(74) Vertreter: Neumann, Ernst Dieter, Dipl.-Ing.

(56) Entgegenhaltungen:
- EP-A- 0 290 879
- DE-A- 3 416 155
- FR-A- 2 320 869
- GB-A- 2 167 035

## Beschreibung

Die Erfindung betrifft eine Transfervorrichtung zum Greifen und Absetzen eines gefüllten Sackes aus einer Anhängeposition an einem Füllstutzen auf ein Transportmittel und zum Überführen in eine Sackverschließvorrichtung, mit einer Klemmenanordnung mit zwei etwa vertikalen, unten angelenkten Armen, an denen jeweils horizontale Klemmleisten befestigt sind, wobei die Arme zum Einklemmen der Sackfahne mittels der Klemmleisten unterhalb von Sackklemmen am Füllstutzen mit ihren freien Enden im Sinne eines Schließens der Klemmleisten bewegbar sind und wobei die Arme das zwischen ihnen in Richtung der Öffnungskante eines Sackes laufende Transportmittel aufnehmen können, und mit einer linearen Antriebseinheit zum Verfahren der Klemmenanordnung in Laufrichtung des Transportmittels.

An einem Füllstutzen in Anhängeposition abgefüllte Säcke werden üblicherweise durch Freigeben der Sackklemmen am Füllstutzen auf ein unter dem Füllstutzen durchlaufendes Transportband abgeworfen oder mittels Greifern erfaßt, auf das Transportband abgesetzt und dort freigegeben. Ihre Öffnung wird dann von Spreizern, die von oben darin eingreifen, gespreizt. Anschließend werden die Säcke mit durch die Spreizer oberhalb des Produktspiegels gespreizter Sackfahne an eine Verschließvorrichtung überführt.

Während des Zeitraumes vom Freigeben durch die Sackklemmen am Füllstutzen bis zum Vollenden des Spreizvorganges durch die Spreizer sind die Säcke zumindest teilweise außer Kontrolle. Dies kann dazu führen, daß die Säcke schief auf das Transportband aufgesetzt und abweichend von ihren vorgegebenen Seitenfalten gespreizt und verschlossen werden. Es kann sogar dazu führen, daß Säcke, die mit einem stark luftangereicherten Füllgut gefüllt sind, nach dem Freigeben auf dem Transportband umfallen. Dies gilt sowohl für Flachsäcke, wie auch für Seitenfaltensäcke, bei denen die Seitenfalten im Bereich der Sacköffnung aufspringen können.

Aus der FR-A-75 24959 ist eine Transfervorrichtung der eingangs genannten Art bekannt, bei der zum Absetzen eines gefüllten Sackes aus seiner Anhängeposition an einem Füllstutzen der letztere insgesamt mittels Höhenverstellmitteln abgesenkt und so der Sack zunächst auf einen Rost abgesetzt wird. Nach dem Schließen der Klemmenanordnung wird dieser Rost soweit abgesenkt, bis der Boden des Sackes auf einen Transportwagen aufsetzt, an welchem die Klemmenvorrichtung befestigt ist. Die Höhenverstellbarkeit des Füllstutzens erfordert nachgiebige Zuführmittel zum Stutzen. Das Absenken des Rosts führt zu einer Zugbelastung auf die von der Klemmenanordnung bereits verschlossenen Sackkanten.

Der vorliegenden Erfindung liegt die Aufgabe zugrunde, eine Transfervorrichtung bereitzustellen, mit der am Füllstutzen anhängende, insbesondere dort bereits gespreizte Säcke unter größtmöglicher Kontrolle an die Sackverschließvorrichtung überführt werden.

Die Lösung hierfür besteht in einer Transfervorrichtung die gekennzeichnet ist durch eine Hubeinheit für die Klemmenanordnung, um den zwischen den Klemmleisten eingeklemmten Sack auf das Transportmittel zu setzen, wobei die Betätigungsmittel für die Klemmenanordnung, die Antriebseinheit und die Hubeinheit unter dem Transportmittel angeordnet sind, welches als Transportband ausgebildet ist.

Hiermit wird die Möglichkeit gegeben, die Sacköffnung bereits vor Freigabe durch am Füllstutzen angeordnete Klemmen zu erfassen und zu schließen und in einer unveränderten vollständig geschlossenen Stellung, die ein Aufspringen der Sackfalten mit Sicherheit vermeidet, in die Sackverschließvorrichtung einzuführen. Hierbei ist es in vorteilhafter Weise möglich, an einer Abfüllanlage Säcke verschiedener Länge unter Vermeidung eines Abwerfeffektes ohne eine Verstellung des Transportmittels in die Verschließvorrichtung überführen zu können. Bei entsprechender Länge der Klemmleisten ist es darüber hinaus möglich, auch Säcke unterschiedlicher Öffnungsgröße zu handhaben. Die erfindungsgemäße Vorrichtung ist einfach und betriebssicher aufgebaut und wird nachstehend anhand von Zeichnungen, die ein bevorzugtes Ausführungsbeispiel zeigen, näher erläutert.

Hierin zeigen im einzelnen
- Fig. 1: eine Gesamtansicht der Vorrichtung in Richtung des Transportbandes;
- Fig. 2: eine Seitenansicht der Vorrichtung nach Fig. 1;
- Fig. 3: die oberen Enden der Arme in zwei vertikalen Schnitten;
- Fig. 4: die unteren Enden der Arme mit ihrer Halterung und Betätigungsanordnung in vier Schnitten;
- Fig. 5: die Hubvorrichtung in zwei Schnitten und einer Teilaufsicht mit mehreren Einzelheiten.

Im Hinblick auf die detailierte Ausführungen der Zeichnungen werden nur die wesentlichen Einzelheiten beschrieben. Hierin ist die Klemmenanordnung mit 100, die Antriebseinheit mit 200 und die Hubeinheit mit 300 bezeichnet. Gleiche Teile sind in den Figuren mit gleichen Bezugsziffern versehen, ohne jeweils mehrfach angesprochen zu werden.

Figur 1 zeigt eine im wesentlichen U-förmige Halterung 1, in der vertikale Arme 2 um erste Drehachsen 3 schwenkbar sind. Am oberen Ende sind Kopfstücke 4 schwenkbar befestigt, an denen Klemmleisten 5 angebracht sind. Über Lenkerhebel 6, die in Drehachsen 7 in Teil 1 gelagert sind und die ebenfalls an den Kopfstücken angreifen, wird die im wesentlichen unveränderte Lage der Kopfstücke bei einem Schwenken der Hebel 2 sichergestellt. Die unteren Enden der Hebel 2 sind, wie hier nur schematisch angedeutet, über eine Koppel 30 miteinander verbunden. Zwischen den Armen 2, d. h. insbesondere innerhalb der Halterung 1, ist mit gestrichelten Linien ein Förderband F angedeutet. Oberhalb dessen ist mit gestrichelten Linien ein Abfüllstutzen S angedeutet. Unterhalb der Halterung sitzen Führungsstücke 9, die auf längsverlaufenden Schienen 10 verschiebbar sind. In einer mittleren Position ist ein Antriebszylinder 11 vorgesehen.

In Figur 2 ist erkennbar, daß die Schienen 10 an ihren Enden über Laschen 12 auf eine Hubvorrichtung aufgesetzt sind. Diese umfaßt im wesentlichen eine Oberplatte 13, eine Unterplatte 14 sowie sich kreuzende Hebel 33, 34, die in Achsen 15, 16 in diesen Platten gelagert sind und sich an ihren anderen Enden über Rollen 35, 36 an den Platten abstützen, die in Achsen 17, 18 in den Hebeln 33, 34 gelagert sind. Hubzylinder 19 sind vertikal auf die Oberplatte 13 aufgesetzt. Bei Betätigung entfernen sich die Platten voneinander.

In Figur 3 sind die Achsen 3 und 7, die im Gestell 1 gelagert sind, angedeutet, die die Drehpunkte für den Arm 2 und den Lenkerhebel 6 darstellen. Am oberen Ende des Armes 2 ist die Drehachse 21 für das Kopfstück, die zuvor nicht im einzelnen angesprochen war, befestigt. Weiterhin sind am Lenkerarm 3 Laschen 22 befestigt, in denen eine Drehachse 23 zur Parallelsteuerung des Kopfstückes 4 gehalten ist. Am Kopfstück ist die mehrteilige Klemmleiste 5 befestigt. Mit gestrichelten Linien ist die im wesentlichen horizontale Bewegung der Klemmleiste bei Verschwenken der Hebel 2 gezeigt. Hierdurch wird verhindert, daß beim Schließen der Hebel 2 und der Klemmleisten 5 ein Zug auf die Sackoberflächen durch eine vertikale Bewegungskomponente ausgeübt wird.

In Figur 4 ist die U-förmige Halterung 1, die einen Rechteckquerschnitt hat, in drei Schnitten dargestellt. Der rechte Arm der Halterung ist gekürzt dargestellt, so daß wiederum die Achsen 3 und 7 für den Arm 2 und den Lenkerhebel 6 erkennbar sind, an dem auch hier Laschen 24 angesetzt sind. Im linken Arm der Halterung ist das untere Ende eines Arms mit angesetzten Laschen 25 gezeigt. Auf ersten Achse 26 der Arme wirkt ein Betätigungszylinder 27 ein. In zweiten Achsen 28 sind Lenkerhebel 29 gelagert, die sich über ein drehbares Koppelglied 30 synchron bewegen.

In Figur 5 ist das untere Teil der Halterung 1 auf einem der Führungsstücke 9 erkennbar, das auf Stangen 10 axial verschiebbar ist. Die Schienen 10 sind beidseitig von den Führungsstücken 9 mit Faltenbälgen 31 geschützt. Die Halterungen 12 an den Enden der Schienen 10 sind auf der Oberplatte 13 der Hubvorrichtung montiert, von der weiterhin die Unterplatte 14 und die paarweise vorgesehenen Scherenhebel 33, 34 erkennbar sind. Diese sind in den Achsen 15, 16 gelagert und weisen am Ende in Achsen 17, 18 gelagerte Rollen 35, 36 auf. Die Stellzylinder 19 bewirken den Hub der Platte 13 gegenüber der Platte 14, wobei die genannte Scherenanordnung die Parallelität der Platten sichert. Auf mittigen Halterungen 37 sind Endanschläge 38 für die Halterung 1 erkennbar. Darunter ist der Antriebszylinder 11 erkennbar.

## Patentansprüche

1. Transfervorrichtung zum Greifen und Absetzen eines gefüllten Sackes aus einer Anhängeposition an einem Füllstutzen S auf ein Transportmittel und zum Überführen in eine Sackverschließvorrichtung, mit einer Klemmenanordnung (100) mit zwei etwa vertikalen, unten angelenkten Armen (2), an denen jeweils horizontale Klemmleisten (5) befestigt sind, wobei die Arme (2) zum Einklemmen der Sackfahne mittels der Klemmleisten (5) unterhalb von Sackklemmen am Füllstutzen mit ihren freien Enden im Sinne eines Schließens der Klemmleisten bewegbar sind und wobei die Arme (2) das zwischen ihnen in Richtung der Öffnungskante eines Sackes laufende Transportmittel aufnehmen können, und mit einer linearen Antriebseinheit (200) zum Verfahren der Klemmenanordnung (100) in Laufrichtung des Transportmittels,
gekennzeichnet durch
eine Hubeinheit (300) für die Klemmenanordnung (100), um den zwischen den Klemmleisten eingeklemmten Sack auf das Transportmittel zu setzen, wobei die Betätigungsmittel für die Klemmenanordnung (100), die Antriebseinheit (200) und die Hubeinheit (300) unter dem Transportmittel angeordnet sind, welches als Transportband F ausgebildet ist.

2. Transfervorrichtung nach Anspruch 1,
dadurch gekennzeichnet,
daß die Arme (2) jeweils gelenkig an ihren freien Enden befestigte Kopfstücke (4) haben, an denen die Klemmleisten (5) sitzen, wobei die Kopfstücke (4) über parallel zu den Armen (2) angeordnete Lenkerhebel (6) beim Schwenken der Arme im wesentlichen horizontal geführt werden.

3. Transfervorrichtung nach Anspruch 2,
dadurch gekennzeichnet,
daß die Arme (2) zweiarmige Hebel sind, auf deren untere Enden ein einziger Stellzylinder (27) einwirkt, wobei die unteren Enden über eine Koppel (30) verbunden sind.

4. Transfervorrichtung nach einem der Ansprüche 1 bis 3,
dadurch gekennzeichnet,
daß die Hubeinheit (300) eine Unterplatte (14), eine Oberplatte (13) und dazwischenliegende doppelte Scherenhebel (33, 34) aufweist, die an ihren einen Enden in einer der Platten gelagert sind und mit an ihren anderen Enden befestigten Rollen (35, 36) sich an der jeweils anderen der Platten abstützen, und daß ein Hubzylinder (19) senkrecht zwischen den Platten wirksam ist.

5. Transfervorrichtung nach einem der Ansprüche 1 bis 4,
dadurch gekennzeichnet,
daß die Antriebseinheit (200) zwei auf der oberen Platte (13) fest installierte horizontale Schienen (10) umfaßt, auf der eine Halterung (1) für die Arme (2) in Längsrichtung des Transportbandes F verschiebbar angeordnet ist.

## Claims

1. A transfer device for gripping and depositing a filled bag from a suspended position at a filler neck S to transport means and for transferring said filled bag into a bag closing device, having a clamping assembly (100) with two approximately vertically disposed arms (2) which are each articulated about their lower ends and to which, respectively, there are connected approximately horizontally diposed clamping bars (5), with the arms (2) for clamping in the bag top by means of the clamping bars (5) underneath bag clamps at the filler neck being movable with their free ends in the sense of closing the clamping bars and with the arms (2) being suitable to receive the transport means extending between them in the direction of the opening edge of a bag, and having a linear drive unit (200) for moving the clamping assembly (100) in the direction of movement of the transport means,
characterised by
a lifting unit (300) for the clamping assembly (100) to deposit the bag clamped in between the clamping bars on to the transport means, with the actuating means for the clamping assembly (100), the drive unit (200) and the lifting unit (300) being arranged underneath the transport means provided in the form of a band conveyor F.

2. A transfer device according to claim 1,
characterised in
that the arms (2) each comprise head pieces (4) which, respectively, are connected to each of the free ends of the arms (2) and on which there are located the clamping bars (5), with the head pieces (4) being guided substantially horizontally by steering levers (6) arranged so as to extend parallel to the arms (2).

3. A transfer device according to claim 2,
characterised in
that the arms (2) are provided in the form of two-arm levers whose lower ends are acted upon by one single setting cylinder (27) , with said lower ends being connected together by a coupling element (30).

4. A transfer device according to any one of claims 1 to 3,
characterised in
that the lifting unit (300) comprises a lower plate (14), an upper plate (13) and intermediate double shear levers (33, 34) which, at one of their ends, are supported in one of the plates and which are supported at the respective other plate by means of rollers (35, 36) secured to the other ends of said levers, and that a lifting cylinder (19) is operative vertically between said plates.

5. A transfer device according to any one of claims 1 to 4,
characterised in
that the drive unit (200) comprises two horizontal rails (10) which are firmly attached on the upper plate (13) and on which the holding means (1) for the arms (2) are arranged so as to be movable in the longitudinal direction of the band conveyor F.

## Revendications

1. Appareil de transfert pour saisir et pour déposer un sac rempli à partir d'une position suspendue sur un manchon de remplissage S sur un dispositif de transport, et pour l'amener dans un appareil de fermeture de sacs, comprenant un agencement de serrage (100) qui comporte deux bras (2) approximativement verticaux et articulés en bas, sur lesquels sont fixées respectivement des barrettes de serrage horizontales (5), les bras (2) pouvant être déplacés, afin de serrer le col du sac au moyen des barrettes de serrage (5) au-dessous de pinces de sac sur le manchon de remplissage, au moyen de leurs extrémités libres dans le sens d'une fermeture des barrettes de serrage, et les bras (2) pouvant recevoir entre eux le dispositif de transport qui se déplace eu direction de la bordure de l'ouverture d'un sac, et comprenant une unité d'entraînement linéaire (200) pour déplacer l'agencement de serrage (100) dans la direction de déplacement du dispositif de transport,
caractérisé en ce qu'il comprend une unité de levage (300) pour l'agencement de serrage (100), afin de poser sur le dispositif de transport le sac serré entre les barrettes de serrage, les organes d'actionnement pour l'agencement de serrage (100), l'unité d'entraînement (200), et l'unité de levage (300) étant agencés sous le dispositif de transport, qui est réalisé sous la forme d'une bande de transport F.

2. Appareil de transfert selon la revendication 1, caractérisé en ce que les bras (2) comportent chacun des pièces de tête (4) fixées de manière articulée à leurs extrémités libres, sur lesquelles sont posées les barrettes de serrage (5), et en ce que les pièces de tête (4) sont guidées sensiblement horizontalement lors du basculement des bras au moyen de leviers d'articulation (6) agencés parallèlement aux bras (2).

3. Appareil de transfert selon la revendication 2, caractérisé en ce que les bras (2) sont des leviers à deux bras, et en ce qu'il est prévu un cylindre de positionnement unique (27) qui agit sur les extrémités inférieures desdits bras, lesdites extrémités inférieures étant reliées au moyen d'un accouplement (30).

4. Appareil de transfert selon l'une quelconque des revendications 1à 3, caractérisé en ce que l'unité de levage (300) comprend une plaque inférieure (14), une plaque supérieure (13), et entre lesdites plaques des leviers doubles à ciseaux (33, 34), qui sont montés à l'une de leurs extrémités dans l'une des plaques et qui s'appuient sur l'autre plaque respective par-des galets (35, 36) fixés à leurs autres extrémités, et en ce qu'il est prévu un cylindre de levage (19) qui agit perpendiculairement entre les plaques.

5. Appareil de transfert selon l'une quelconque des revendications 1 à 4, caractérisé en ce que l'unité d'entraînement (200) comprend deux rails horizontaux (10) installés fixement sur la plaque supérieure (13), et en ce qu'il est prévu une monture (1) pour les bras (2), agencée sur lesdits rails et susceptible de se déplacer en direction longitudinale de la bande de transport F.
